# EUROPÄISCHE PATENTANMELDUNG

(11) **EP 3 023 589 A1**
(43) Veröffentlichungstag der Anmeldung: **25.05.2016**
(21) Anmeldenummer: 14194325.8
(22) Anmeldetag: 21.11.2014
(51) Int. Cl.: F01D 5/30, F01D 5/32, F01D 11/00

(54) **Strömungsmaschine**

(71) Anmelder: Siemens Aktiengesellschaft, 80333 München (DE)
(72) Erfinder: Sieber, Uwe, 45476 Mülheim an der Ruhr (DE); Sundukov, Yury, 188661 St. Petersburg, Novodevjatkino (RU); Zelmer, Dimitri, 45329 Essen (DE); Tuomaynen, German, 197372 St. Petersburg (RU)

(57) **Zusammenfassung**

Die Erfindung betrifft eine Strömungsmaschine (3), insbesondere eine Turbine (4) oder einen Verdichter, mit einer um eine Rotationsachse (5) rotierenden Rotorscheibe (2) und mit an der Rotorscheibe (2) gelagerten Laufschaufeln (9), bei welcher jede der Laufschaufeln (9) mit einem Laufschaufelfußteil (8) in axialer Richtung (10) der Rotationsachse (5) in eine Rotorscheibennut (7) eingeschoben ist, bei welcher das Laufschaufelfußteil (8) mittels eines ebenfalls in die Rotorscheibennut (7) eingebrachten Radialspannelements (16) innerhalb der Rotorscheibennut (7) nach radial weiter außen verlagert ist, und bei welcher das Laufschaufelfußteil (8) mittels Axialsicherungsmittel gegen ein axiales Verlagern in der Rotorscheibennut (7) gesichert ist, wobei die Axialsicherungsmittel (20) mittels eines gegenüber den Axialsicherungsmitteln (20) lösbaren Fixierbereichs (25) des Radialspannelements (16) in axialer Richtung (10) verliergesichert sind.

## Beschreibung

Die Erfindung betrifft eine Strömungsmaschine, insbesondere eine Turbine oder einen Verdichter, mit einer um eine Rotationsachse rotierenden Rotorscheibe und mit an der Rotorscheibe gelagerten Laufschaufeln, bei welcher jede der Laufschaufeln mit einem Laufschaufelfußteil in axialer Richtung der Rotationsachse in eine Rotorscheibennut eingeschoben ist, bei welcher das Laufschaufelfußteil mittels eines ebenfalls in die Rotorscheibennut eingebrachten Radialspannelements innerhalb der Rotorscheibennut nach radial weiter außen verlagert ist, und bei welcher das Laufschaufelfußteil mittels Axialsicherungsmittel gegen ein axiales Verlagern in der Rotorscheibennut gesichert ist.

Gattungsgemäße Strömungsmaschinen sind aus dem Stand der Technik hinlänglich bekannt. Derartige Strömungsmaschinen sind generell als Turbine und/oder Verdichter anwendbar. Die Strömungsmaschinen besitzen zumindest eine Rotorscheibe, an welcher eine Vielzahl an Laufschaufeln gelagert ist. Diese Laufschaufeln werden fluchtend zur Rotationsachse der Rotorscheibe in komplementär zu Laufschaufelfußteilen geformte Rotorscheibennuten eingeschoben. Die Laufschaufeln werden mittels Axialsicherungsmittel gegen ein unbeabsichtigtes axiales Lösen aus den Rotorscheibennuten heraus gesichert. Diese Axialsicherungsmittel wiederum müssen ebenfalls an der Rotorscheibe verliergesichert werden, was häufig zu komplizierten Konstruktionen führt.

Es ist Aufgabe der Erfindung, die Lagerung und insbesondere die axiale Sicherung von Laufschaufeln in Rotorscheibennuten gattungsgemäßer Strömungsmaschinen konstruktiv zu vereinfachen.

Die Aufgabe wird von einer Strömungsmaschine, insbesondere von einer Turbine oder von einem Verdichter, mit einem um eine Rotationsachse rotierbaren Rotor, der zumindest eine Rotorscheibe und mit an der Rotorscheibe angeordneten Laufschaufeln umfasst, gelöst, wobei bei zumindest einer der Rotorscheiben jede seiner Laufschaufeln mit einem Laufschaufelfußteil in im Wesentlichen axialer Richtung der Rotationsachse in eine Rotorscheibennut eingeschoben ist, bei welcher das Laufschaufelfußteil mittels eines ebenfalls in die Rotorscheibennut eingebrachten Radialspannelements innerhalb der Rotorscheibennut nach radial weiter außen gedrückt ist, und bei welcher jedes Laufschaufelfußteil mittels eines diesem zugeordneten Axialsicherungsmittels gegen ein axiales Verlagern in der Rotorscheibennut gesichert ist, indem ein radial nach außen weisendes Ende des betreffenden Axialsicherungsmittels in eine in der betreffenden Laufschaufel und/oder in der Rotorscheibe angeordnete, zur Rotationsachse hin geöffnete Haltenut eingreift, wobei das betreffende Axialsicherungsmittel mittels eines gegenüber dem betreffenden Axialsicherungsmittel lösbaren Fixierbereichs des betreffenden Radialspannelements in axialer Richtung verliergesichert sind.

Erfindungsgemäß werden die Axialsicherungsmittel, mittels welchen eine Laufschaufel gegen ein axiales Auswandern bzw. Ausrücken aus ihrer zugeordneten Rotorscheibennut gesichert ist, konstruktiv einfach mittels eines weiteren Funktionsbauteils einer Laufschaufelbefestigung selbst gegen ein Abfallen insbesondere in axialer Richtung gesichert. Hierdurch reduziert sich der konstruktive Aufbau einer Laufschaufelbefestigung insgesamt vorteilhaft.

Insbesondere die Montage bzw. Demontage von Laufschaufeln und damit auch eine Anbindung an der Rotorscheibe können äußerst einfach vorgenommen werden, da der Fixierbereich des Radialspannelements von den Axialsicherungsmitteln lösbar ist. Hierdurch sind das Radialspannelement und die Axialsicherungsmittel mehrteilig ausgestaltet, wodurch deren Handhabung im Rahmen der vorliegenden Laufschaufelbefestigung erheblich erleichtert ist.

Die Axialsicherungsmittel können im Sinne der Erfindung vielfältig ausgebildet sein. Beispielsweise umfassen diese Axialsicherungsmittel ein flach bauendes Blechelement, welches mit einem seiner Enden bevorzugt in eine durch die Laufschaufel und/oder die Rotorscheibe ausgebildete Haltenut eingesteckt ist, so dass es vorliegend nur noch durch den Fixierbereich des Radialspannelements an der Rotorscheibe zusätzlich festgelegt sein muss.

Es versteht sich, dass auch das Radialspannelement unterschiedlich ausgeführt sein kann. Beispielsweise umfasst dieses Radialspannelement einen zumindest teilweise biegbaren, insbesondere einen zumindest teilweise plastisch verformbaren, Blechkörper. Insofern ist das vorliegende Radialspannelement bevorzugt als ein entsprechend verformbares, flaches und längliches Radialspannblechelement ausgebildet.

Bei der vorliegenden Strömungsmaschine handelt es sich bevorzugt um eine axial von einem Luftmassenstrom durchströmbare Strömungsmaschine, welche insbesondere eine Turbineneinheit und/oder eine Verdichtereinheit umfasst.

Eine bevorzugte Ausführungsvariante sieht vor, dass die Axialsicherungsmittel mittels des gegenüber den Axialsicherungsmitteln lösbaren Fixierbereichs des Radialspannelements in radialer Richtung verliergesichert sind. Sind die Axialsicherungsmittel durch das Radialspannelement zusätzlich noch in radialer Richtung verliergesichert an der Rotorscheibe angeordnet, kann die Laufschaufelbefestigung noch weiter vereinfacht werden.

Eine besonders bevorzugte Ausführungsvariante sieht vor, dass die Axialsicherungsmittel mittels des gegenüber den Axialsicherungsmitteln lösbaren Fixierbereichs des Radialspannelements in Umfangsrichtung der Rotorscheibe verliergesichert sind. Hierdurch können die Axialsicherungsmittel konstruktiv einfach vollumfänglich gegen ein unbeabsichtigtes Lösen gesichert werden.

Die Axialsicherungsmittel und das Radialspannelement können besonders sicher miteinander wechselwirken, wenn die Axialsicherungsmittel eine Materialaussparung aufweisen, in welcher das Radialspannelement zumindest teilweise anordenbar ist. Hierdurch kann die Gefahr eines unbeabsichtigten Lösens der Axialsicherungsmittel weiter reduziert werden.

Die Axialsicherungsmittel können insbesondere gegen eine unbeabsichtigte Verlagerung in Umfangsrichtung der Rotorscheibe baulich einfach gesichert werden, wenn die Axialsicherungsmittel eine durch zwei in Umfangsrichtung der Rotorscheibe voneinander beabstandeten Erhebungen ausgestaltete Aufnahmenut aufweisen, in welcher das Radialspannelement zumindest teilweise angeordnet ist.

Die Wechselwirkung zwischen den Axialsicherungsmitteln und dem Radialspannelement kann weiter verbessert werden, wenn die Axialsicherungsmittel das Radialspannelement zumindest teilweise umschließen.

Besonders vorteilhaft kann eine Laufschaufelbefestigung aufgebaut sein, wenn die Axialsicherungsmittel ein Abdeckflächenelement umfassen, mittels welchem eine Verbindungsanordnung Laufschaufelfußteil/Rotorscheibennut abdeckbar, vorzugsweise luftdicht abdeckbar, ist. Durch ein diesbezügliches Abdichten kann die Verbindungsanordnung besonders gut gegen Verschmutzungen oder dergleichen geschützt werden.

Hierbei ist es von besonderem Vorteil, wenn das Abdeckflächenelement die Verbindungsanordnung Laufschaufelfußteil/Rotorscheibennut luftdicht abdeckt, so dass speziell Kühlkanäle oder ähnliches einer Kühleinrichtung von den Axialsicherungsmitteln luftdicht gegenüber der Umgebung abgedichtet werden können.

Die Verbindung zwischen dem Radialspannelement und den Axialsicherungsmitteln kann besonders vorteilhaft realisiert werden, wenn das Radialspannelement und die Axialsicherungsmittel fest, aber lösbar derart miteinander wechselwirken, dass die Axialsicherungsmittel in Bezug auf die Rotationsachse sowohl in axialer Richtung als auch in radialer Richtung und darüber hinaus zusätzlich in Umfangsrichtung der Rotorscheibe an dem Radialspannelement gelagert sind.

Weist das Radialspannelement einen plastisch verformbaren Fixierbereich auf, mittels welchem die Axialsicherungsmittel zumindest teilweise umgreifbar sind, können das Radialspannelement und die Axialsicherungsmittel besonders innig miteinander in Kontakt treten.

Die Verbindung zwischen dem Radialspannelement und den Axialsicherungsmitteln kann noch weiter intensiviert werden, wenn das Radialspannelement und die Axialsicherungsmittel fest, aber lösbar derart miteinander wechselwirken, dass das Radialspannelement die Axialsicherungsmittel zumindest teilweise durchdringt.

Insofern sieht eine weitere vorteilhafte Ausführungsvariante vor, dass das Radialspannelement zumindest teilweise innerhalb der Axialsicherungsmittel angeordnet ist.

Das Radialspannelement kann die Axialsicherungsmittel sicher umschließen, wenn der gegenüber den Axialsicherungsmitteln lösbare Fixierbereich des Radialspannelements in radialer Richtung nach radial außen umgebogen ist, da hierdurch die Biegerichtung des lösbaren Fixierbereichs bzw. der lösbare Fixierbereich in Wirkrichtung der Fliehkräfte zeigt.

Die vorliegende Laufschaufelbefestigung kann besonders einfach montiert bzw. demontiert werden und sie kann mittels einfach und kostengünstig herstellbarer Komponenten, wie die Axialsicherungsmittel und das Radialspannelement, erzeugt werden.

Die Montage kann hierbei dadurch erfolgen, dass zunächst das Laufschaufelfußteil gemeinsam mit dem Radialspannelement in die Rotorscheibennut eingeführt wird.

Alternativ kann das Radialspannelement auch nachträglich eingeführt werden, also wenn das Laufschaufelfußteil bereits in der Rotorscheibennut platziert ist.

Dann werden die Axialsicherungsmittel in Gestalt des Abdeckflächenelements in die Haltenut eingesetzt.

Anschließend wird insbesondere der lösbare Fixierbereich des Radialspannelements nach radial außen umgebogen.

Damit die Axialsicherungsmittel vollumfänglich an der Rotorscheibe festgelegt und die Laufschaufel ist gegen ein axiales Auswandern bzw. Ausrücken aus der Rotorscheibennut gesichert.

Weitere Merkmale, Effekte und Vorteile vorliegender Erfindung werden anhand anliegender Zeichnung und nachfolgender Beschreibung erläutert, in welchen beispielhaft ein Rotorscheibensegment einer erfindungsgemäßen Strömungsmaschine mit einer Laufschaufelbefestigung umfassend Axialsicherungsmittel, welche mittels eines gegenüber den Axialsicherungsmitteln lösbaren Fixierbereichs des Radialspannelements in axialer Richtung verliergesichert sind, dargestellt und beschrieben ist.

In der Zeichnung zeigen:
- Figur 1: schematisch eine Aufsicht eines Rotorsegments einer teilweise gezeigten Rotorscheibe einer Turbine mit einer Laufschaufelbefestigung zum Befestigen von Laufschaufelfußteilen in Rotorscheibennuten umfassend Axialsicherungsmittel, welche mittels eines gegenüber den Axialsicherungsmitteln lösbaren Fixierbereichs eines Radialspannelements in axialer Richtung verliergesichert sind; und
- Figur 2: schematisch eine Längsschnittansicht durch die in der Figur 1 teilweise gezeigte Rotorscheibe im Bereich einer der Rotorscheibennuten.

Das in der Figur 1 gezeigten Rotorsegment 1 zeigt einen Teil einer Rotorscheibe 2 einer hier nicht weiter dargestellten Strömungsmaschine 3, welche als Turbine 4 realisiert ist.

Die Rotorscheibe 2 rotiert um eine Rotationsachse 5 (siehe nur Figur 2), welche zugleich die Maschinenmittelachse (nicht nochmals beziffert) der vorliegenden Strömungsmaschine 3 ist.

An der Rotorscheibe 2 sind konzentrisch um die Rotationsachse 5 herum in Umfangsrichtung 6 der Rotorscheibe 2 eine Vielzahl an Rotorscheibennuten 7 (nur exemplarisch beziffert) verteilt angeordnet.

In diese Rotorscheibennuten 7 sind Laufschaufelfußteile 8 von Laufschaufeln 9 der Strömungsmaschine 3 angeordnet, wobei jede der Laufschaufeln 9 bzw. jede der Laufschaufelfußteile 8 in axialer Richtung 10, welche mit der Rotationsachse 5 fluchtet, in die dazugehörige Rotorscheibennut 7 eingeschoben ist.

Hierbei sind die Rotorscheibennut 7 und das Laufschaufelfußteil 8 hinsichtlich ihrer Konturen 11 derart aufeinander abgestimmt, dass die Laufschaufel 9 in radialer Richtung 12 (nur beispielhaft eingezeichnet) gehalten sind, insbesondere wenn die Laufschaufel 9 bei Rotation der Rotorscheibe 2 um die Rotationsachse 5 durch die wirkenden Fliehkräfte nach radial außen gedrückt bzw. gezogen wird.

Um einen zwischen dem Laufschaufelfußteil 8 und der Rotorscheibennut 7 sich ergebenen unteren Spalt 15 auszugleichen und das Laufschaufelfußteil 8 während oder nach der Montage der Laufschaufel 9 an der Rotorscheibe 2 bereits in radialer Richtung 12 radial nach außen vorzuspannen, ist in diesem unteren Spalt 15 zwischen dem Laufschaufelfußteil 8 und der Rotorscheibennut 7 ein Radialspannelement 16 eingebracht, mittels welchem das Laufschaufelfußteil 8 während der Montage bereits innerhalb der Rotorscheibennut 7 weiter nach radial außen gedrückt werden kann. Dieser untere Spalt 15 erfüllt primär aber auch die Aufgaben einer Spannungsoptimierung und einer Fertigungsvereinfachung.

Das Radialspannelement 16 ist in diesem Ausführungsbeispiel mit einem Blechkörper 17 als ein flaches, längliches Radialspannblechelement 18 ausgebildet, so dass das Radialspannelement 16 im Allgemeinen gut biegbar ist.

Darüber hinaus ist das Laufschaufelfußteil 8 an ein unbeabsichtigtes axiales Auswandern bzw. Ausrücken in axialer Richtung 10 aus der Rotorscheibennut 7 heraus gehindert; und zwar durch entsprechend ausgestaltete Axialsicherungsmittel 20.

Diese Axialsicherungsmittel 20 sind in diesem Ausführungsbeispiel als ein Abdeckflächenelement 21 ausgestaltet, welches aus einem flachen Blechteil 22 hergestellt ist.

Dieses Abdeckflächenelement 21 wird mit seinem radial nach außen weisenden Ende in eine zur Rotationsachse 5 hin geöffnete Haltenut 23 eingesteckt (siehe insbesondere Figur 2), welche vorliegend sowohl in der Laufschaufel 9 als auch in der Rotorscheibe 2 in Umfangsrichtung 6 verlaufend eingebracht ist, so dass das Axialsicherungsmittel 20 übergreifend sowohl teilweise in der Laufschaufel 9 als auch teilweise in der Rotorscheibe 2 angeordnet ist, wodurch die Laufschaufel 9 daran gehindert ist, sich unbeabsichtigt in axialer Richtung 10 aus der Rotorscheibennut 7 zu verlagern. Somit verkörpert diese Haltenut 23 auch eine Verbindungsnut, in welcher die Axialsicherungsmittel 20 die Laufschaufel 9 und das Rotorteil 2 miteinander verbindend angeordnet sind.

Damit die in der Haltenut 23 eingesteckten Axialsicherungsmittel 20 in dieser Montageposition 24 gehalten werden, sind sie mittels eines gegenüber den Axialsicherungsmitteln 20 lösbaren Fixierbereichs 25 des Radialspannelements 16 verliergesichert an einer Stirnseite 26, welche im Wesentlichen senkrecht zur Rotationsachse 5 verläuft, der Rotorscheibe 2 festgelegt, wobei der lösbare Fixierbereich 25 plastisch verformbar ist, und dementsprechend vorliegend auch als plastisch verformbarer Fixierbereich 25 beschrieben ist.

Hierbei wechselwirken das Radialspannelement 16 und die Axialsicherungsmittel 20 fest, aber lösbar derart miteinander, dass die Axialsicherungsmittel 20 in Bezug auf die Rotationsachse 5 sowohl in axialer Richtung 10 als auch in radialer Richtung 12 und darüber hinaus zusätzlich auch noch in Umfangsrichtung 6 vollumfänglich an dem Radialspannelement 16 gelagert sind.

Mit anderen Worten: Die Axialsicherungsmittel 20 bzw. das Abdeckflächenelement 21 ist mittels des von den Axialsicherungsmitteln 20 bzw. von dem Abdeckflächenelement 21 lösbaren Fixierbereichs 25 in axialer Richtung 10, in radialer Richtung 12 und in Umfangsrichtung 6 verliergesichert an dem Ringspannelement 16 bzw. an der Rotorscheibe 2 gelagert.

Damit das Ringspannelement 16 neben dem radialen Vorspannen der Laufschaufel 9 auch noch die weiteren vorbeschriebenen Funktionen hinsichtlich der Verliersicherung konstruktiv einfach übernehmen kann, ist das Radialspannelement 16 im Montagezustand 24 z-förmig gebogen in der Rotorscheibennut 7 angeordnet.

Hierbei ist ein erstes Ende 27 des Ringspannelements 16 im Sinne der Erfindung als ein erster plastisch verformbarer Fixierbereich 25 und ein zweites Ende 28 des Ringspannelements 16 als ein weiterer plastisch verformbarer Bereich 29 des Ringspannelements 16 ausgestaltet.

Ferner ist das Ringspannelement 16 derart durch die Rotorscheibennut 7 hindurch gesteckt, dass der weitere plastisch verformbare Bereich 29 in radialer Richtung 12 auf die Rotationsachse 5 gerichtet umgebogen bzw. plastisch verformt ist.

Der lösbare bzw. plastisch verformbare Fixierbereich 25 hingegen ist entgegengesetzt, also in radialer Richtung 12 weiter radial nach außen, umgebogen, so dass dieser lösbare bzw. plastisch verformbare Fixierbereich 25 die Axialsicherungsmittel 20 zumindest teilweise gut umgreifen kann.

Darüber hinaus durchdringt das Radialspannelement 16 die Axialsicherungsmittel 20 zumindest teilweise, so dass das Radialspannelement 16 und die Axialsicherungsmittel 20 fest, aber lösbar sehr innig miteinander wechselwirken.

Hierzu weisen die Axialsicherungsmittel 20 an ihrer der Rotorachse 5 bzw. dem Radialspannelement 16 zugewandten Seite 30 eine Materialaussparung 31 auf, in welcher das Radialspannelement 16 zumindest teilweise angeordnet ist.

Diese Materialaussparung 31 ist zumindest in diesem Ausführungsbeispiel als eine aus radialer Richtung 12 zugängliche Aufnahmenut 32 ausgestaltet, welche durch zwei voneinander beabstandete Erhebungen 33 und 34 in Umfangsrichtung 6 seitlich begrenzt ist.

Insofern ist das Radialspannelement 16 zumindest bereichsweise von den Axialsicherungsmitteln 20 umschlossen, und zwar insbesondere mithilfe der zwei Erhebungen 33 und 34.

Somit gestaltet das Radialspannelement 16 bzw. der lösbare bzw. plastisch verformbare Fixierbereich 25 des Radialspannelements 16 einerseits eine flächig auf der Oberfläche 35 des Abdeckflächenelements 21 aufliegenden Sicherungsnase 36 aus, welche das Abdeckflächenelement 21 gegen eine unbeabsichtigte Verschiebung in axialer Richtung 10 hindert.

Des Weiteren hindert der in der Aufnahmenut 32 angeordnete Teil des lösbaren bzw. plastisch verformbaren Fixierbereichs 25 des Radialspannelements 16 das Abdeckflächenelement 21 daran sich unbeabsichtigt in radialer Richtung 12 auf die Rotationsachse 5 und ferner in Umfangsrichtung 6 zu verschieben.

Darüber hinaus wird das Abdeckflächenelement 21 durch das enge Halten mit der Haltenut 23 und durch den entsprechend umgebogenen lösbaren Fixierbereich 25 derart gegen die Verbindungsanordnung 40 Laufschaufelfußteil/Rotorscheibennut gedrückt, dass sie eventuell vorhandenen Kühlluftkanäle (nicht gezeigt) abdichtet, oder zumindest diese Verbindungsanordnung 40 gut gegenüber einer Verschmutzung abschirmt. Ferner wird durch das Abdeckflächenelement 21 eine unerwünschte Durchströmung der Rotorscheibennut 7 verhindert.

Obwohl die Erfindung im Detail durch das bevorzugte Ausführungsbeispiel näher illustriert und beschrieben wurde, so ist die Erfindung nicht durch dieses offenbarte Ausführungsbeispiel eingeschränkt, und andere Variationen können vom Fachmann hieraus abgeleitet werden, ohne den Schutzumfang der Erfindung zu verlassen.

## Patentansprüche

1. Strömungsmaschine (3), insbesondere Turbine (4) oder Verdichter, mit einem um eine Rotationsachse (5) rotierbaren Rotor, der zumindest eine Rotorscheibe (2) und mit an der Rotorscheibe (2) angeordneten Laufschaufeln (9) umfasst, und dass bei zumindest einer der Rotorscheiben (2) jede der Laufschaufeln (9) mit einem Laufschaufelfußteil (8) in im Wesentlichen axialer Richtung (10) der Rotationsachse (5) in eine Rotorscheibennut (7) eingeschoben ist, bei welcher das Laufschaufelfußteil (8) mittels eines ebenfalls in die Rotorscheibennut (7) eingebrachten Radialspannelements (16) innerhalb der Rotorscheibennut (7) nach radial außen gedrückt ist, und bei welcher jedes Laufschaufelfußteil (8) mittels eines Axialsicherungsmittels gegen ein axiales Verlagern in der Rotorscheibennut (7) gesichert ist, indem ein radial nach außen weisendes Ende des betreffenden Axialsicherungsmittels (7) in eine in der betreffenden Laufschaufel (9) und/oder in der Rotorscheibe (2) angeordnete, zur Rotationsachse (5) hin geöffnete Haltenut (25) eingreift,
wobei das betreffende Axialsicherungsmittel (20) mittels eines gegenüber dem Axialsicherungsmitteln (20) lösbaren Fixierbereichs (25) des betreffenden Radialspannelements (16) in axialer Richtung (10) verliergesichert sind.

2. Strömungsmaschine(3) nach Anspruch 1,
wobei die Axialsicherungsmittel (20) mittels des gegenüber den Axialsicherungsmitteln (20) lösbaren Fixierbereichs (25) des Radialspannelements (16) in radialer Richtung (12) verliergesichert sind.

3. Strömungsmaschine(3) nach Anspruch 1 oder 2,
wobei die Axialsicherungsmittel (20) mittels des gegenüber den Axialsicherungsmitteln (20) lösbaren Fixierbereichs (25) des Radialspannelements (16) in Umfangsrichtung (6) der Rotorscheibe (2) verliergesichert sind.

4. Strömungsmaschine(3) nach einem der Ansprüche 1 bis 3,
wobei die Axialsicherungsmittel (20) eine Materialaussparung (31) aufweisen, in welcher das Radialspannelement (16) zumindest teilweise anordbar ist.

5. Strömungsmaschine(3) nach einem der Ansprüche 1 bis 4,
wobei die Axialsicherungsmittel (20) eine durch zwei in Umfangsrichtung (6) der Rotorscheibe (2) voneinander beabstandeten Erhebungen (33, 34) ausgestaltete Aufnahmenut (32) aufweisen, in welcher das Radialspannelement (16) zumindest teilweise angeordnet ist.

6. Strömungsmaschine(3) nach einem der Ansprüche 1 bis 5,
wobei die Axialsicherungsmittel (20) das Radialspannelement (16) zumindest teilweise umschließen.

7. Strömungsmaschine(3) nach einem der Ansprüche 1 bis 6,
wobei die Axialsicherungsmittel (20) ein Abdeckflächenelement (21) umfassen, mittels welchem eine Verbindungsanordnung (40) Laufschaufelfußteil/Rotorscheibennut abdeckbar, vorzugsweise weitestgehend luftdicht abdeckbar, ist.

8. Strömungsmaschine(3) nach einem der Ansprüche 1 bis 7,
wobei das Radialspannelement (16) und die Axialsicherungsmittel (20) fest, aber lösbar derart miteinander wechselwirken, dass die Axialsicherungsmittel (20) in Bezug auf die Rotationsachse (5) sowohl in axialer Richtung (10) als auch in radialer Richtung (12) und darüber hinaus zusätzlich in Umfangsrichtung (6) der Rotorscheibe (2) an dem Radialspannelement (16) gelagert sind.

9. Strömungsmaschine(3) nach einem der Ansprüche 1 bis 8, wobei das Radialspannelement (16) einen plastisch verformbaren Fixierbereich (25) aufweist, mittels welchem die Axialsicherungsmittel (20) zumindest teilweise umgreifbar sind.

10. Strömungsmaschine(3) nach einem der Ansprüche 1 bis 9, wobei das Radialspannelement (16) und die Axialsicherungsmittel (20) fest, aber lösbar derart miteinander wechselwirken, dass das Radialspannelement (16) die Axialsicherungsmittel (20) zumindest teilweise durchdringt.

11. Strömungsmaschine (3) nach einem der Ansprüche 1 bis 10, wobei der gegenüber den Axialsicherungsmitteln (20) lösbare Fixierbereich (25) des Radialspannelements (16) in radialer Richtung (12) nach radial außen umgebogen ist.

12. Strömungsmaschine (3) nach einem der Ansprüche 1 bis 11, wobei das Radialspannelement (16) im Montagezustand z-förmig gebogen ist.
